# FASCICULE DE BREVET EUROPEEN

(11) **EP 0 933 039 B1**
(45) Date de publication et mention de la délivrance du brevet: **03.11.2004**
(21) Numéro de dépôt: 99400155.0
(22) Date de dépôt: 22.01.1999
(51) Int. Cl.: A45D 34/04

(54) **Dispositif pour l'application d'une composition filmogène**
Vorrichtung zum Auftragen einer filmbildenden Substanz
Film-forming composition application device

(30) Priorité: 30.01.1998 FR 9801064
(43) Date de publication de la demande: 04.08.1999
(73) Titulaire: L'OREAL, 75008 Paris (FR)
(72) Inventeur: Gueret, Jean-Louis, 75018 Paris (FR)
(74) Mandataire: Leszczynski, André

(56) Documents cités:
- EP-A- 0 640 302
- WO-A-95/17837
- FR-A- 2 736 248
- FR-A- 2 745 272
- US-A- 5 690 130

## Description

La présente invention concerne le domaine général des films utilisés au contact de la peau en vue d'exercer sur celle-ci une action cosmétique et/ou curative.

On connaît déjà des films qui sont appliqués temporairement sur la peau pour en extraire les impuretés et/ou libérer une substance active par transdermie, de tels films étant encore appelés "patch".

L'utilisation de ces films est rendue difficile par le fait que l'on ne dispose pas toujours de la forme adaptée à la région du visage ou du corps à traiter.

En outre, ces films présentent une structure multicouche et sont relativement épais, donc peu confortables sur la peau.

De surcroît, leur aspect et leur épaisseur ne permettent pas à l'utilisateur de les porter de façon discrète.

On connaît par ailleurs des compositions qui se transforment en films pelables en séchant, encore appelées compositions filmogènes, conditionnées en pot ou en tube et que l'on applique au doigt ou à la spatule de manière relativement grossière sur le visage pour former un masque.

Le document FR 2 745 272 présente un dispositif de conditionnement et d'application d'un produit liquide, pâteux ou pulvérulent notamment cosmétique.

L'application irrégulière de ces compositions filmogènes laisse des traces visibles qui ne permettent pas non plus à l'utilisateur de sortir ou de travailler sans que son entourage ne le remarque.

Il existe donc un besoin pour disposer d'un film facile à mettre en place quelle que soit la région du visage ou du corps à traiter, qui soit confortable et qui puisse également être porté avec discrétion si nécessaire.

L'invention y parvient grâce à un dispositif permettant l'application d'une composition filmogène sur la peau, comportant :
- un applicateur comportant un élément d'application,
- un organe d'essorage à l'intérieur du récipient,
caractérisé par le fait que le dispositif comporte : une composition filmogène, un récipient contenant ladite composition, et l'élément d'application et l'organe d'essorage sont agencés de manière à ce que l'élément d'application, après essorage, laisse lorsque déplacé au contact de la peau un film de composition filmogène qui après séchage devient pelable et présente par unité de surface une masse comprise entre 1 et 15 mg/cm2.

Grâce à l'invention, l'utilisateur peut aisément déposer sur la peau une épaisseur sensiblement constante de composition filmogène.

Le film est facilement réalisé in situ par l'utilisateur à la taille qu'il souhaite.

ce film est confortable car souple et peu épais, et en outre il peut être rendu difficilement visible par l'entourage de l'utilisateur en étant au besoin recouvert par un produit de maquillage.

La composition filmogène comporte de préférence au moins une substance active destinée au traitement pharmaceutique et/ou cosmétique de la peau.

De préférence, l'élément d'application est à capillarité externe, c'est-à-dire que la composition filmogène ne se dépose qu'à sa surface.

De préférence, il s'agit d'un élément d'application comportant à sa surface un revêtement constitué de poils fins et souples avantageusement déposés par un procédé électrostatique sur un support non poreux.

De préférence, la longueur des poils est comprise entre 0,2 et 1,5 mm et l'organe d'essorage est constitué par un bloc de mousse.

L'élément d'application, lorsqu'il est à capillarité externe, n'absorbe pas de produit en profondeur, de sorte que lorsqu'il est pressé sur la peau il n'est pas susceptible de réabsorber substantiellement le produit précédemment déposé sur celle-ci. Au contraire lorsque l'élément d'application est constitué par une mousse à cellules ouvertes, alors celle-ci peut réabsorber dans une certaine mesure le produit déjà déposé sur la peau.

L'invention a encore pour objet un procédé pour former in situ et au format souhaité à la surface de la peau un film pelable, caractérisé par le fait qu'il comporte les étapes consistant à :
- appliquer sur la peau au moyen d'un élément d'application, de préférence à capillarité externe, une couche d'épaisseur sensiblement constante d'une composition filmogène provenant d'un récipient muni d'un organe d'essorage, l'élément d'application et l'organe d'essorage étant choisis de telle sorte que l'élément d'application laisse à la surface de la peau un film pelable présentant une masse par unité de surface comprise entre 1 et 15 mg/cm2, la composition filmogène comprenant de préférence au moins une substance active destinée au traitement pharmaceutique et/ou cosmétique de la peau,
- laisser sécher la composition filmogène déposée sur la peau par l'élément d'application.

L'invention a encore pour objet un procédé de traitement cosmétique, caractérisé par le fait qu'il comprend les étapes consistant à :
- appliquer sur la peau au moyen d'un élément d'application, de préférence à capillarité externe, une couche d'épaisseur sensiblement constante d'une composition filmogène provenant d'un récipient muni d'un organe d'essorage, l'élément d'application et l'organe d'essorage étant choisis de telle sorte que l'élément d'application laisse à la surface de la peau un film pelable présentant une masse par unité de surface comprise entre 1 et 15 mg/cm2, la composition filmogène comportant en outre une ou plusieurs substances actives ayant une action cosmétique sur la peau,
- laisser en place la composition filmogène déposée sur la peau par l'élément d'application pendant la durée utile du traitement,
- enlever le film.

D'autres caractéristiques et avantages de la présente invention ressortiront à la lecture de la description détaillée qui va suivre, d'un exemple de réalisation non limitatif de l'invention, et à l'examen du dessin annexé sur lequel :
- la figure 1 est une vue schématique en coupe d'un dispositif conforme à l'invention, permettant l'application d'une composition filmogène sur la peau,
- la figure 2 illustre l'application de la composition filmogène sur la peau au moyen de l'applicateur du dispositif de la figure 1.

Le dispositif de conditionnement et d'application 1 représenté sur la figure 1 présente un faible encombrement lui permettant d'être facilement transporté dans une poche ou un sac. Il comporte un récipient 2 formant réservoir et un applicateur 3 comportant une tige 4, avantageusement flexible, munie à une extrémité d'un élément d'application 5 et à l'autre extrémité d'un organe de préhension 6.

Le récipient 2 est formé par l'assemblage d'un corps 8 ouvert en partie supérieure et d'une pièce d'extrémité épaulée 9 sur laquelle est réalisé le col 7 du récipient.

Un organe d'essorage 11, constitué d'un bloc de mousse à cellules ouvertes, pourvu en son centre d'un évidement axial pour le passage de la tige 4 et de l'élément d'application 5 de l'applicateur 3 est fixé sur la face intérieure de la pièce d'étanchéité 9. L'organe d'essorage 11 est fixé par soudage par exemple. Un jeu annulaire 10 est ménagé entre la surface radialement extérieure de l'organe d'essorage 11 et la surface radialement intérieure du corps 8, de manière à permettre une expansion radiale de la mousse lorsqu'elle est traversée par l'élément d'application.

L'organe de préhension 6 comporte un filetage intérieur 12 qui vient en prise sur un filetage extérieur du col 7 pour assurer la fermeture étanche du récipient 2, la tige 4 traversant alors l'organe d'essorage 11 et l'élément d'application 5 se situant à proximité du fond du corps 8.

Le col 7 n'est pas fileté à son extrémité supérieure, de manière à éviter, en cas de formation d'un dépôt sur le col 7, que ce dépôt ne gêne le vissage ultérieur de l'élément de préhension 6.

Le récipient 2 est rempli d'une composition filmogène incolore F, comportant un ou plusieurs polymères et un ou plusieurs solvants.

Comme polymères utilisables, on peut citer l'alcool polyvinylique, un latex soluble, l'EVA, le polyuréthane ou une résine acrylique, et comme solvants on peut citer par exemple l'eau ou l'alcool, le ou les solvants étant choisis en fonction du ou des polymères utilisés.

Dans l'exemple de réalisation décrit, l'élément d'application 5 présente une forme allongée, symétrique de révolution.

Il est constitué d'un support non poreux rapporté sur la tige 4 ou venu de formation avec elle, recouvert de poils fins et souples, en nylon par exemple, dont la longueur est comprise entre 0,2 et 1,5 mm, de préférence de l'ordre de 1mm, ces poils ayant été déposés par voie électrostatique sur ledit support.

Pour utiliser le dispositif 1, l'utilisateur dévisse l'organe de préhension 6 et extrait l'élément d'application 5 de l'intérieur du récipient 2 au travers de l'organe d'essorage 11.

L'élément d'application 5 et l'organe d'essorage 11 sont agencés de telle sorte qu'il subsiste à la surface de l'élément d'application 5, après son extraction du récipient 2, une faible épaisseur de composition filmogène F, non polymérisée, laquelle peut être appliquée au format souhaité par l'utilisateur sur la peau au niveau de la région du visage ou du corps à traiter, comme illustré sur la figure 2.

L'épaisseur de produit laissée sur la peau est fonction de la longueur des poils de l'élément d'application 5.

Dans l'exemple décrit, la composition filmogène F polymérise au fur et à mesure de l'évaporation du ou des solvants qu'elle contient.

On comprend que, grâce à l'invention, il est aisé pour l'utilisateur de réaliser un film dont la taille correspond exactement à la zone à traiter.

Il peut s'agir de recouvrir un bouton ou un point noir par exemple.

Il convient en outre de remarquer que la flexibilité de la tige 4 dans l'exemple décrit permet une application en douceur, donc sans irriter la zone traitée.

Une fois que la composition filmogène est polymérisée, c'est-à-dire que le film est sec l'utilisateur peut, le cas échéant, le recouvrir d'un produit de maquillage pour le rendre pratiquement indécelable.

Le film est retiré en le décollant de la peau, ou dans le cas où le ou les polymères utilisés sont des polymères hydrosolubles dont le solvant est aqueux et dont la polymérisation est réversible, par lavage à l'eau.

Lorsqu'il est retiré, le film peut désincruster les impuretés.

D'une manière générale, la composition filmogène F déposée sur la peau constitue, après séchage, un film qui présente par unité de surface une masse comprise entre 1 et 15 mg/cm2, et de préférence entre 1 et 10 mg/cm2 et de préférence entre 1,5 et 5 mg/cm2.

Le temps de séchage de la composition filmogène F sur la peau est compris entre 1 et 5 minutes, de préférence entre 2 et 4 minutes.

La composition filmogène F peut comporter une ou plusieurs substances actives connues ayant un effet cosmétique ou curatif sur la peau, tels que des tanins, cires,anti-tâches, anti-rides, anti-oxydants, anti-radicaux libres, hydratants, dépigmentants, liporégulateurs, amincissants, anti-acnéiques, anti-psoriatiques, anti-séborrhéiques, antihistaminiques, anti-vieillissement, anti-inflammatoires, rafraîchissants, protecteurs vasculaires, anti-bactériens, anti-fongiques, anti-perspirants, conditionneurs de la peau, immunomodulateurs, agents nourrissants et insensibilisants.

Le film de composition filmogène déposé sur la peau tend à sécher plus rapidement en surface qu'au contact de la peau.

La composition filmogène F peut ainsi rester au contact de la peau sans polymériser immédiatement pour permettre aux substances actives contenues à l'intérieur de diffuser dans la peau.

L'évaporation des substances actives, lorsque celles-ci sont volatiles, est en outre ralentie dans une certaine mesure par le fait que le film commence par sécher en surface.

A titre d'exemple, on a réalisé une composition filmogène F ayant la formulation suivante (% en masse) :
- 75 % d'eau,
- 5 % d'éthanol,
- 5 % d'une substance active hydrosoluble telle que la caféine,
- 10% de polymère pseudo latex polyuréthane,
- 5 % d'un conservateur.

Cette composition est destinée à être appliquée sur le visage pour traiter les poches sous les yeux.

On a réalisé une autre composition filmogène ayant la formulation suivante (% en masse) :
- 70% d'eau,
- 15% d'alcool polyvinylique
- 10% d'une substance active hydrosoluble telle qu'un extrait végétal,
- 5% de substances actives liposolubles tel que de l'acide salicylique.

Cette composition est destinée à être appliquée sur des zones d'érythème et peut être gardée une journée.

Bien entendu, l'invention n'est pas limitée à l'exemple de réalisation qui vient d'être décrit.

On peut notamment utiliser des applicateurs différents de celui qui est représenté sur les figures, par exemple des applicateurs dont la tige est coudée, ou dont l'élément d'application présente une forme particulière, non symétrique de révolution, adaptée au traitement d'une région spécifique du visage.

L'applicateur peut comporter une ou plusieurs fentes et/ou alvéoles retenant le produit par capillarité.

## Revendications

1. Dispositif pour former in situ et au format souhaité à la surface de la peau un film pelable, comportant :
- un applicateur (3) comportant un élément d'application (5),
- un organe d'essorage (11) à l'intérieur du récipient (2),
**caractérisé par le fait que** le dispositif comporte : une composition filmogène, un récipient (2) contenant ladite composition; et l'élément d'application (5) et l'organe d'essorage (11) sont agencés de manière à ce que l'élément d'application (5), après essorage, laisse lorsque déplacé au contact de la peau un film de composition filmogène qui après séchage devient pelable, et présente par unité de surface une masse comprise entre 1 et 15 mg/cm².

2. Dispositif selon la revendication 1, **caractérisé par le fait que** la composition filmogène comprend au moins une substance active destinée au traitement cosmétique et/ou pharmaceutique de la peau.

3. Dispositif selon l'une quelconque des revendications 1 et 2, **caractérisé par le fait que** ledit élément d'application (5) est à capillarité externe, de préférence comportant à sa surface un revêtement constitué de poils avantageusement déposés par un procédé électrostatique sur un support non poreux.

4. Dispositif selon la revendication 3, **caractérisé par le fait que** la longueur des poils est comprise entre 0,2 et 1,5 mm, étant de préférence de l'ordre de 1 mm.

5. Dispositif selon l'une quelconque des revendications 1 à 4, **caractérisé par le fait que** ledit organe d'essorage (11) est constitué par un bloc de mousse, de préférence une mousse à cellules ouvertes.

6. Dispositif selon l'une quelconque des revendications précédentes, **caractérisé par le fait que** ladite composition filmogène (F) comporte au moins un polymère choisi dans le groupe constitué par : alcool polyvinylique, latex soluble, EVA, polyuréthane, résine acrylique.

7. Dispositif selon l'une quelconque des revendications précédentes, **caractérisé par le fait que** ladite composition filmogène (F) comporte un polymère hydrosoluble et un solvant aqueux.

8. Dispositif selon la revendication 6, **caractérisé par le fait que** la polymérisation de ladite composition filmogène (F) est réversible, de manière à ce que le film déposé sur la peau soit lavable.

9. Dispositif selon l'une quelconque des revendications précédentes, **caractérisé par le fait que** le film déposé sur la peau présente une masse par unité de surface comprise entre 1,5 et 5 mg/cm².

10. Dispositif selon l'une quelconque des revendications précédentes, **caractérisé par le fait que** ladite composition filmogène (F) est choisie de telle sorte que le temps de séchage sur la peau soit compris entre 1 et 5 minutes, de préférence entre 2 et 4 minutes.

11. Dispositif selon l'une quelconque des revendications précédentes, **caractérisé par le fait que** l'applicateur comporte une tige (4) munie à une extrémité de l'élément d'application (5) et à l'autre extrémité d'un élément de préhension (6) constituant également un capuchon de fermeture pour le récipient, l'élément de préhension (6) étant fileté intérieurement et le récipient présentant un col (7) fileté extérieurement à sa partie inférieure seulement, pour le vissage de l'élément de préhension (6).

12. Dispositif selon la revendication 11, **caractérisé par le fait que** la tige (4) est flexible.

13. Procédé pour former in situ et au format souhaité à la surface de la peau un film pelable, **caractérisé par le fait qu'**il comporte les étapes consistant à :
- appliquer sur la peau au moyen d'un élément d'application (5), de préférence à capillarité externe, une couche d'épaisseur sensiblement constante d'une composition filmogène (F) provenant d'un récipient (2) muni d'un organe d'essorage (11), l'élément d'application (5) et l'organe d'essorage (11) étant choisis de telle sorte que l'élément d'application laisse à la surface de la peau un film pelable, présentant une masse par unité de surface comprise entre 1 et 15 mg/cm²,
- laisser sécher la composition filmogèhe déposée sur la peau par l'élément d'application.

14. Procédé de traitement cosmétique, **caractérisé par le fait qu'**il comprend les étapes consistant à :
- appliquer sur la peau au moyen d'un élément d'application (5), de préférence à capillarité externe, une couche d'épaisseur sensiblement constante d'une composition filmogène (F) provenant d'un récipient (2) muni d'un organe d'essorage (11), l'élément d'application et l'organe d'essorage étant choisis de telle sorte que l'élément d'application laisse à la surface de la peau un film pelable et présentant une masse par unité de surface comprise entre 1 et 15 mg/cm², la composition filmogène (F) comportant en outre une ou plusieurs substances actives ayant une action cosmétique sur la peau,
- laisser en place la composition filmogène déposée sur la peau par l'élément d'application pendant la durée utile du traitement,
- enlever le film.

15. Procédé selon la revendication 14, **caractérisé par le fait qu'**il comporte en outre l'étape consistant à :
- appliquer sur le film de composition filmogène, après séchage, un produit de maquillage.

## Patentansprüche

1. Vorrichtung zur Bildung eines abziehbaren Films in situ und im gewünschten Format auf der Haut, umfassend:
- einen Auftrager (3), der ein Auftragelement (5) aufweist,
- ein Abstreiforgan (11) im Inneren des Behälters (2),
**dadurch gekennzeichnet, daß** die Vorrichtung aufweist: eine filmbildende Zusammensetzung, einen diese Zusammensetzung enthaltenden Behälter (2); und das Auftragelement (5) und das Abstreiforgan (11) so ausgebildet sind, daß das Auftragelement (5) nach dem Abstreifen, wenn es im Kontakt mit der Haut bewegt wird, einen Film aus filmbildender Zusammensetzung hinterläßt, der nach Trocknung abziehbar wird und pro Flächeneinheit eine Masse zwischen 1 und 15 mg/cm² besitzt.

2. Vorrichtung nach Anspruch 1, **dadurch gekennzeichnet, daß** die filmbildende Zusammensetzung mindestens eine aktive Substanz enthält, die für die kosmetische und/oder pharmazeutische Behandlung der Haut bestimmt ist.

3. Vorrichtung nach einem der Ansprüche 1 und 2, **dadurch gekennzeichnet, daß** das Auftragelement (5) mit externer Kapillarität ist und vorzugsweise auf seiner Oberfläche eine Verkleidung aufweist, die aus Haaren besteht, die vorteilhafterweise durch ein elektrostatisches Verfahren auf einen nicht porösen Träger aufgebracht sind.

4. Vorrichtung nach Anspruch 3, **dadurch gekennzeichnet, daß** die Länge der Haare 0,2 bis 1,5 mm und vorzugsweise etwa 1 mm beträgt.

5. Vorrichtung nach einem der Ansprüche 1 bis 4, **dadurch gekennzeichnet, daß** das Abstreiforgan (11) aus einem Block aus Schaum, vorzugsweise einem Schaum mit offenen Zellen, besteht.

6. Vorrichtung nach einem der vorhergehenden Ansprüche, **dadurch gekennzeichnet, daß** die filmbildende Zusammensetzung (F) mindestens ein Polymer umfaßt, das aus der Gruppe ausgewählt ist, die besteht aus: Polyvinylalkohol, löslicher Latex, EVA, Polyurethan, Acrylharz.

7. Vorrichtung nach einem der vorhergehenden Ansprüche, **dadurch gekennzeichnet, daß** die filmbildende Zusammensetzung (F) ein wasserlösliches Polymer und ein wässriges Lösungsmittel umfaßt.

8. Vorrichtung nach Anspruch 6, **dadurch gekennzeichnet, daß** die Polymerisation der filmbildenden Zusammensetzung (F) reversibel ist, so daß der auf die Haut aufgetragene Film abwaschbar ist.

9. Vorrichtung nach einem der vorhergehenden Ansprüche, **dadurch gekennzeichnet, daß** der auf die Haut aufgetragene Film eine Masse pro Flächeneinheit von 1,5 bis 5 mg/cm² besitzt.

10. Vorrichtung nach einem der vorhergehenden Ansprüche, **dadurch gekennzeichnet, daß** die filmbildende Zusammensetzung (F) so gewählt ist, daß die Trocknungszeit auf der Haut 1 bis 5 Minuten, vorzugsweise 2 bis 4 Minuten, beträgt.

11. Vorrichtung nach einem der vorhergehenden Ansprüche, **dadurch gekennzeichnet, daß** der Auftrager eine Stange (4) besitzt, die an einem Ende mit dem Auftragelement (5) und am anderen Ende mit einem Greifelement (6) versehen ist, das auch eine Verschlußkappe für den Behälter bildet, wobei das Greifelement (6) mit Innengewinde versehen ist und der Behälter einen Hals (7) aufweist, der nur in seinem unteren Teil mit einem Außengewinde für die Verschraubung des Greifelements (6) versehen ist.

12. Vorrichtung nach Anspruch 11, **dadurch gekennzeichnet, daß** die Stange (4) flexibel ist.

13. Verfahren zur Bildung eines abziehbaren Films auf der Haut in situ und in dem gewünschten Format, **dadurch gekennzeichnet, daß** es die Schritte umfaßt, die darin bestehen, daß man
- auf die Haut mit Hilfe eines Auftragelements (5) vorzugsweise mit äußerer Kapillarität eine Schicht von im wesentlichen konstanter Dicke aus einer filmbildenden Zusammensetzung (F) aufträgt, die aus einem mit einem Abstreiforgan (11) versehenen Behälter (2) kommt, wobei das Auftragelement (5) und das Abstreiforgan (11) so gewählt sind, daß das Auftragelement auf der Oberfläche der Haut einen abziehbaren Film hinterläßt, der eine Masse pro Flächeneinheit von 1 bis 15 mg/cm² aufweist,
- die durch das Auftragelement auf die Haut aufgetragene filmbildende Zusammensetzung trocknen läßt.

14. Kosmetisches Behandlungsverfahren, **dadurch gekennzeichnet, daß** es die Schritte umfaßt, die darin bestehen, daß man
- auf die Haut mit Hilfe eines Auftragelements (5) vorzugsweise mit äußerer Kapillarität eine Schicht von im wesentlichen konstanter Dicke aus einer filmbildenden Zusammensetzung (F) aufträgt, die aus einem mit einem Abstreiforgan (11) versehenen Behälter (2) kommt, wobei das Auftragelement und das Abstreiforgan so gewählt sind, daß das Auftragelement auf der Oberfläche der Haut einen abziehbaren Film hinterläßt, der eine Masse pro Flächeneinheit von 1 bis 15 mg/cm² aufweist, wobei die filmbildende Zusammensetzung (F) außerdem eine oder mehrere aktive Substanzen enthält, die eine kosmetische Wirkung auf die Haut haben,
- die durch das Auftragelement auf die Haut aufgetragene filmbildende Zusammensetzung während der für die Behandlung zweckmäßigen Zeit auf ihrem Platz beläßt,
- den Film entfernt.

15. Verfahren nach Anspruch 14, **dadurch gekennzeichnet, daß** es außerdem den Schritt umfaßt, der darin besteht, daß man
- auf den Film aus filmbildender Zusammensetzung nach Trocknung ein Schminkprodukt aufträgt.

## Claims

1. A device for forming a peel-off film in situ and of the desired format on the surface of the skin, comprising:
· an applicator (3) including an applicator element (5); and
· a wiper member (11) inside the receptacle (2),
**characterized by** the fact that the device comprises a film-forming composition, a receptacle containing said composition and the applicator element (5) and the wiper member (11) are organized in such a manner that, after wiping, and on being moved in contact with the skin, the applicator element (5) leaves a film of film-forming composition which, once dry, can be peeled off and present density per unit mass that lies in the range 1 mg/cm² to 15 mg/cm².

2. A device according to claim 1, **characterized by** the fact that the film-forming composition includes at least one active substance for cosmetic and/or pharmaceutical treatment of the skin.

3. A device according to claim 1 or 2, **characterized by** the fact that said applicator element (5) has external capillarity, preferably having on its surface a covering constituted by bristles that are advantageously put into place on a non-porous support by an electrostatic method.

4. A device according to claim 3, **characterized by** the fact that the length of the bristles lies in the range 0.2 mm to 1.5 mm, being preferably about 1 mm.

5. A device according to any one of claims 1 to 4, **characterized by** the fact that said wiper member (11) is constituted by a block of foam, preferably an open-celled foam.

6. A device according to any preceding claim, **characterized by** the fact that said film-forming composition (F) comprises at least one polymer selected from the group constituted by: polyvinyl alcohol, soluble latex, EVA, polyurethane, and acrylic resin.

7. A device according to any preceding claim, **characterized by** the fact that said film-forming composition (F) comprises a hydrosoluble polymer and an aqueous solvent.

8. A device according to claim 6, **characterized by** the fact that the polymerization of said film-forming composition (F) is reversible so that the film deposited on the skin can be washed off.

9. A device according to any preceding claim, **characterized by** the fact that the film deposited on the skin has a density per unit area lying in the range 1.5 mg/cm² to 5 mg/cm².

10. A device according to any preceding claim, **characterized by** the fact that said film-forming composition (F) is selected in such a manner that its drying time on the skin lies in the range 1 minute to 5 minutes, and preferably in the range 2 minutes to 4 minutes.

11. A device according to any preceding claim, **characterized by** the fact that the applicator comprises a stalk (4) provided at one end with the applicator element (5) and at its other end with a handle element (6) also constituting a closure cap for the receptacle, the handle element (6) being internally threaded and the receptacle having a neck (7) that is externally threaded, over its bottom portion only, for screw engagement with the handle element (6).

12. A device according to claim 11, **characterized by** the fact that the stalk (4) is flexible.

13. A method of forming a peel-off film in situ and of the desired format on the surface of the skin, the method being **characterized by** the fact that it comprises the steps consisting in:
· applying on the skin by means of an applicator element (5), preferably having external capillarity, a layer of substantially constant thickness of a film-forming composition (F) coming from a receptacle (2) fitted with a wiper member (11), the applicator element (5) and the wiper member (11) being selected in such a manner that the applicator element leaves a peel-off film on the surface of the skin, the density per unit area of the film lying in the range 1 mg/cm² to 15 mg/cm², and
· allowing the film-forming composition deposited on the skin by the applicator element to dry.

14. A cosmetic treatment method, **characterized by** the fact that it comprises the steps consisting in:
· applying on the skin by means of an applicator element (5), preferably having external capillarity, a layer of substantially constant thickness of a film-forming composition (F) coming from a receptacle (2) fitted with a wiper member (11), the applicator element and the wiper member being selected in such a manner that the applicator element leaves a peel-off film on the surface of the skin, the density per unit area of the film lying in the range 1 mg/cm² to 15 mg/cm², the film-forming composition (F) further including one or more active substances having a cosmetic effect on the skin;
· leaving the film-forming composition deposited on the skin by the applicator element for the length of time required by the treatment; and
· removing the film.

15. A method according to claim 14, **characterized by** the fact that it further comprises the step consisting in:
· applying makeup over the film of film-forming composition after it has dried.
